# EUROPÄISCHE PATENTANMELDUNG

(11) **EP 4 762 963 A1**
(43) Veröffentlichungstag der Anmeldung: **24.06.2026**
(21) Anmeldenummer: 25221123.0
(22) Anmeldetag: 05.12.2025
(51) Int. Cl.: A41B 13/10, A41D 11/00, A41D 27/20, A45F 5/02, A61J 17/00

(54) **BABY- UND KLEINKINDHALSTUCH MIT TASCHE ZUM AUFBEWAHREN/AUFFANGEN EINES SCHNULLERS AN DER SCHNULLERKETTE**

(30) Priorität: 20.12.2024 DE 202024002433 U; 05.11.2025 DE 202025003348 U
(71) Anmelder: Stelzer, Elena, 81369 München (DE)
(72) Erfinder: Stelzer, Elena, 81369 München (DE)
(74) Vertreter: Meissner Bolte Partnerschaft mbB

(57) **Zusammenfassung**

Die Erfindung betrifft ein Bekleidungsstück für ein Baby und/oder Kleinkind, wobei das Bekleidungsstück ein Halstuch und eine Tasche umfasst, wobei die Tasche auf dem Halstuch ausgebildet ist und eine Auffangöffnung und eine Bodenöffnung aufweist, wobei das Bekleidungsstück derart gestaltet ist, dass ein an einer Schnullerkette befestigter Schnuller
i) in der Tasche aufbewahrt werden kann,
ii) über die Auffangöffnung einem Mund des Babies oder Kleinkinds, das das Bekleidungsstück trägt, zugeführt werden kann sowie
iii) beim Herunterfallen aus dem Mund des Babies oder Kleinkinds, das das Bekleidungsstück trägt, durch die Tasche aufgefangen wird.

## Beschreibung

Die Erfindung betrifft ein Baby- und Kleinkindhalstuch, welches in der Regel zum Auffangen von Speichel des Babys und/oder als wärmendes Accessoire am Hals des Kindes getragen wird.

Am Baby- und Kleinkindhalstuch wird oft eine Schnullerkette bzw. ein Schnullerband mit einem daran befestigtem Schnuller fixiert. Nachteilig daran ist, dass die Schnullerkette mit dem daran befestigten Schnuller lose am Kind hängt und der Schnuller dadurch äußeren Verschmutzungen ausgesetzt ist. Insbesondere sind hierbei zu nennen Verschmutzungen durch Körperkontakt mit anderen Personen, Verschmutzungen beim Krabbeln durch das Schleifen des Schnullers am Boden, das Herabfallen des an der Schnullerkette befestigten Schnullers auf den Wickeltisch beim Wickeln des Kindes, was insbesondere an öffentlichen Toiletten eine Verunreinigung des Schnullers mit unerwünschten Bakterien herbeiführen kann. Der u.a. auf diese Weise verschmutzte/verunreinigte Schnuller gelangt wieder in den Mund des Kindes, was nachteilig für die Gesundheit des Kindes sein kann.

Der in den Ansprüchen 1 und 14 angegebenen Erfindung liegt das Problem zugrunde, dass der am Kind befestigte Schnuller an der Schnullerkette lose herunter hängt und dadurch jeglichen äußeren Verschmutzungen ausgesetzt ist.

Dieses Problem wird mit den in den Ansprüchen aufgeführten Merkmalen gelöst. Das erfindungsgemäße Bekleidungsstück beziehungsweise Baby- und Kleinkindhalstuch weist eine Tasche auf, in der der an der Schnullerkette befestigte Schnuller aufbewahrt wird, bis das Baby den Schnuller benötigt.

Zudem wird durch die besondere Form und Ausgestaltung der Tasche erreicht, dass der Schnuller beim Ausspucken durch die Tasche aufgefangen wird und nicht gänzlich lose an der Schnullerkette nach unten hängt.

Mit der Erfindung wird erreicht, dass der an der Schnullerkette befestigte Schnuller in der am Halstuch angebrachten Tasche bis zu dessen Verwendung verstaut ist und dadurch vor den meisten äußeren Verschmutzungen geschützt ist. Nach dem Verwenden des Schnullers kann dieser wieder in der Tasche verstaut werden.

In einem weiteren Aspekt betrifft daher die Erfindung die Verwendung eines erfindungsgemäßen Bekleidungsstücks oder eines erfindungsgemäßen Baby- und Kleinkindhalstuchs zum Aufbewahren und/oder Auffangen eines Schnullers.

Vorteilhafte Ausgestaltungen der Erfindung sind auch in den abhängigen Ansprüchen beschrieben.

In einer bevorzugten Ausführungsform ist die Bodenöffnung derart gestaltet, dass eine Schnullerkette durch die Bodenöffnung von außerhalb der Tasche zumindest in die Tasche und optional an einen Mundbereich des Babies oder Kleinkinds gezogen werden kann, wobei der Schnuller an der Schnullerkette befestigt oder befestigbar ist. Bei Gebrauch ist die Schnullerkette bevorzugt von außerhalb der Tasche durch die Bodenöffnung zumindest in die Tasche und optional an einen Mundbereich des Babies oder Kleinkinds gezogen und der Schnuller an der Schnullerkette befestigt.

In einer weiteren bevorzugten Ausgestaltung verfügt die Tasche über eine Bodenöffnung durch welche die Schnullerkette durchgezogen wird, bevor sie mittels der an ihr vorhandenen Befestigung (Clip) am Halstuch fixiert wird.

Bei diesen Ausführungsformen wird verhindert, dass der an der Schnullerkette befestigte Schnuller seitlich aus der Tasche herausfallen und an der Schnullerkette lose herunter hängen kann.

In einer bevorzugten Ausführungsform umfasst das erfindungsgemäße Bekleidungsstück beziehungsweise Baby- und Kleinkindhalstuch die Schnullerkette und optional den an der Schnullerkette befestigten Schnuller. Die Schnullerkette kann an dem Bekleidungsstück beziehungsweise Baby- und Kleinkindhalstuch nicht lösbar oder lösbar, z.B. mit einem Clip, fixiert sein. Die lösbare Variante kann vorteilhaft sein, da die Schnullerkette so besser gereinigt oder ausgetauscht werden kann. Die nicht lösbare Variante kann vorteilhaft sein, da die Schnullerkette nicht verloren gehen kann und auch die Positionierung in der Bodenöffnung fixiert werden kann.

Bevorzugt weist die Auffangöffnung einen größeren Umfang auf als die Bodenöffnung. Durch diese Ausgestaltung kann der Schnuller besser aufgefangen werden.

Bevorzugt weist das Halstuch ein einem Hals des Babies oder Kleinkinds zugewandtes Ende, ein einem Unterkörper des Babies oder Kleinkinds zugewandtes Ende, ein einer linken Körperhälfte des Babies oder Kleinkinds zugewandtes Ende und ein einer rechten Körperhälfte des Babies oder Kleinkinds zugewandtes Ende auf, wobei die Tasche an dem der linken Körperhälfte zugewandten Ende und dem der rechten Körperhälfte zugewandten Ende an dem Halstuch befestigt, bevorzugt aufgenäht, ist. Durch diese Ausgestaltung kann der Schnuller besser aufgefangen werden. Eine Befestigung durch Aufnähen ist überdies vorteilhaft bei Produktion und Ausbesserung.

In einer Ausführungsform ist ferner bevorzugt, dass sich die Tasche und die Auffangöffnung der Tasche im Wesentlichen über die maximale Breite des Halstuchs erstrecken. Durch diese Ausgestaltung kann der Schnuller sicherer aufgefangen werden.

Bevorzugt ist auch, dass sich die Tasche ausgehend von der Auffangöffnung in Richtung Bodenöffnung verjüngt. Mit anderen Worten, der Durchmesser der Tasche nimmt ausgehend von der Auffangöffnung in Richtung Bodenöffnung ab.

Bevorzugt ist auch, dass die Bodenöffnung mittig an einem dem Unterkörper des Babies oder Kleinkinds zugewandten Ende des Halstuchs angeordnet ist.

Durch diese Maßnahmen kann der Schnuller einem zentralen Sammelpunkt in der Tasche zugeführt werden und ein schnelles Wiederfinden ohne Suche ist möglich.

Das Halstuch kann als ein separates Bekleidungsstück ausgebildet sein. Das Halstuch kann aber auch einen Teil eines Bekleidungsstücks darstellen, z.B. eines Stramplers, eines Overalls, eines Bodies, einer Weste, einer Jacke, eines Skianzugs oder eines Pullovers, und mit diesem Bekleidungsstück unlösbar verbunden sein.

Das Bekleidungsstück kann in einer Ausführungsform aus dem Halstuch sowie der Tasche bestehen.

Verschlussart, Form, Größe, Farbe und Material des Halstuchs sind nicht sonderlich beschränkt. Ein Ausführungsbeispiel der Erfindung wird anhand der Figuren 1 bis 2 erläutert. Es zeigen
**Figur 1****:** Baby- und Kleinkindhalstuch mit Tasche
**Figur 2****:** Baby- und Kleinkindhalstuch mit Tasche und durchgezogener Schnullerkette mit Schnuller.

In den Figuren ist das Halstuch mit der Tasche zum Aufbewahren/Auffangen eines Schnullers an der Schnullerkette dargestellt. Figur 1 stellt das Halstuch mit Tasche ohne Schnullerkette/Schnuller dar. Figur 2 stellt das Halstuch mit Tasche und einer durch die Bodenöffnung durchgezogene Schnullerkette mit Schnuller dar. Die gestrichelten Linien sollen dabei einen Einblick in das Innere der Tasche verdeutlichen (der Schnuller in der Tasche).

### Bezugszeichenliste

(1) Bekleidungsstück bzw. Baby- und Kleinkindhalstuch mit Tasche
(2) Halstuch
(3) Tasche
(4) Bodenöffnung
(5) Schnullerkette
(6) Schnuller
(7) Clip
(8) Auffangöffnung

## Patentansprüche

1. Bekleidungsstück (1) für ein Baby und/oder Kleinkind **dadurch gekennzeichnet, dass** das Bekleidungsstück ein Halstuch (2) und eine Tasche (3) umfasst, wobei die Tasche (3) auf dem Halstuch (2) ausgebildet ist und eine Auffangöffnung (8) und eine Bodenöffnung (4) aufweist, wobei das Bekleidungsstück (1) derart gestaltet ist, dass ein an einer Schnullerkette (5) befestigter Schnuller (6)
i) in der Tasche (3) aufbewahrt werden kann,
ii) über die Auffangöffnung (8) einem Mund des Babies oder Kleinkinds, das das Bekleidungsstück (1) trägt, zugeführt werden kann sowie
iii) beim Herunterfallen aus dem Mund des Babies oder Kleinkinds, das das Bekleidungsstück (1) trägt, durch die Tasche (3) aufgefangen wird.

2. Bekleidungsstück (1) nach Anspruch 1 **dadurch gekennzeichnet, dass** die Bodenöffnung (4) derart gestaltet ist, dass eine Schnullerkette (5) durch die Tasche (3) und durch die Bodenöffnung zumindest in die Tasche (3) gezogen werden kann, wobei der Schnuller (6) an der Schnullerkette (5) befestigt oder befestigbar ist.

3. Bekleidungsstück (1) nach einem der vorherigen Ansprüche **dadurch gekennzeichnet, dass** das Bekleidungsstück (1) eine Schnullerkette (5) und optional einen an der Schnullerkette (5) befestigten Schnuller (6) umfasst.

4. Bekleidungsstück (1) nach dem vorherigen Anspruch **dadurch gekennzeichnet, dass** die Schnullerkette (5) lösbar mit einem Clip (7) oder nicht lösbar an dem Bekleidungsstück (1) fixiert ist.

5. Bekleidungsstück (1) nach einem der vorherigen Ansprüche 3-4 **dadurch gekennzeichnet, dass** die Schnullerkette (5) durch die Tasche (3) und durch die Bodenöffnung zumindest in die Tasche (3) und optional an einen Mundbereich des Babies oder Kleinkinds gezogen ist.

6. Bekleidungsstück (1) nach einem der vorherigen Ansprüche **dadurch gekennzeichnet, dass** die Auffangöffnung (8) einen größeren Umfang aufweist als die Bodenöffnung (4).

7. Bekleidungsstück (1) nach einem der vorherigen Ansprüche **dadurch gekennzeichnet, dass** die Tasche (3) auf das Halstuch (2) genäht ist.

8. Bekleidungsstück (1) nach einem der vorherigen Ansprüche **dadurch gekennzeichnet, dass** das Halstuch (2) ein einem Hals des Babies oder Kleinkinds zugewandtes Ende, ein einem Unterkörper des Babies oder Kleinkinds zugewandtes Ende, ein einer linken Körperhälfte des Babies oder Kleinkinds zugewandtes Ende und ein einer rechten Körperhälfte des Babies oder Kleinkinds zugewandtes Ende aufweist, wobei die Tasche (3) an dem der linken Körperhälfte zugewandten Ende und dem der rechten Körperhälfte zugewandten Ende an dem Halstuch (2) befestigt, bevorzugt aufgenäht, ist.

9. Bekleidungsstück (1) nach einem der vorherigen Ansprüche **dadurch gekennzeichnet, dass** sich die Tasche (3) und die Auffangöffnung (8) der Tasche (3) im Wesentlichen über die maximale Breite des Halstuchs (2) erstrecken.

10. Bekleidungsstück (1) nach einem der vorherigen Ansprüche **dadurch gekennzeichnet, dass** das Bekleidungsstück aus einem Strampler, einem Overall, einem Body, einer Weste, einer Jacke, einem Skianzug, einem Halstuch oder einem Pullover ausgewählt ist.

11. Bekleidungsstück (1) nach einem der vorherigen Ansprüche **dadurch gekennzeichnet, dass** sich die Tasche (3) ausgehend von der Auffangöffnung (8) in Richtung Bodenöffnung (4) verjüngt.

12. Bekleidungsstück (1) nach einem der vorherigen Ansprüche **dadurch gekennzeichnet, dass** die Bodenöffnung (4) mittig an einem dem Unterkörper des Babies oder Kleinkinds zugewandten Ende des Halstuchs (2) angeordnet ist.

13. Bekleidungsstück (1) nach einem der vorherigen Ansprüche **dadurch gekennzeichnet, dass** das Bekleidungsstück (1) aus dem Halstuch (2) sowie der Tasche (3) besteht.

14. Baby- und Kleinkindhalstuch mit Tasche (1) **dadurch gekennzeichnet, dass** es aus zwei Teilen besteht, dem Halstuch (2) sowie einer Tasche (3), die an den beiden äußeren Seiten (rechts u. links) auf das Halstuch genäht ist und über eine Bodenöffnung (4) verfügt, wobei in der Tasche (3) ein an einer Schnullerkette (5) befestigter Schnuller (6) aufbewahrt sowie beim Herunterfallen durch die Tasche (3) aufgefangen wird, optional wobei die Tasche (3) über eine Bodenöffnung (4) verfügt, durch welche die Schnullerkette (5) mit einem daran befestigten Schnuller (6) durchgezogen wird, bevor die Schnullerkette (5) mit dem Clip (7) am Halstuch (2) fixiert wird.

15. Verwendung eines Bekleidungsstücks oder eines Baby- und Kleinkindhalstuchs nach einem der vorherigen Ansprüche zum Aufbewahren und/oder Auffangen eines Schnullers (6).
